# FASCICULE DE BREVET EUROPEEN

(11) **EP 1 922 591 B1**
(45) Date de publication et mention de la délivrance du brevet: **18.05.2011**
(21) Numéro de dépôt: 06778272.2
(22) Date de dépôt: 17.08.2006
(51) Int. Cl.: G04B 19/02, G04B 19/20, G04B 19/247

(54) **MOUVEMENT HORLOGER COMPRENANT UN INDICATEUR A INDICATION SELECTIONNABLE**
UHRWERK MIT ZEIGERN MIT WÄHLBARER ANZEIGE
TIMEPIECE MOVEMENT COMPRISING AN INDICATOR WITH SELECTABLE INDICATION

(30) Priorité: 17.08.2005 CH 13422005
(43) Date de publication de la demande: 21.05.2008
(73) Titulaire: Richemont International S.A., 1752 Villars-sur-Glâne (CH)
(72) Inventeur: RUCHONNET, Jean-François, CH-1185 Mont-sur-Rolle (CH)
(74) Mandataire: P&TS Patents & Technology Surveys SA
(86) Numéro de dépôt international: PCT/EP2006/065423
(87) Numéro de publication internationale: WO 2007/020289

(56) Documents cités:
- CH-A5- 693 155
- CH-A5- 693 155
- DE-A1- 19 649 590

## Description

### Domaine technique

La présente invention concerne les mouvements horlogers, en particulier un mouvement horloger employant des cames pour déterminer la position d'indicateurs sur le cadran.

### Etat de la technique

Les montres électroniques permettant d'afficher plusieurs fonctions différentes sur un afficheur numérique sont connues. Un poussoir permet au porteur de la montre de sélectionner la fonction affichée ; chaque pression produit l'affichage de la fonction suivante dans une séquence. Un grand nombre de fonctions différentes peuvent ainsi être affichées séquentiellement sur un cadran de petite dimension.

Les montres mécaniques conventionnelles n'offrent pas cette souplesse et ne permettent généralement pas d'afficher un grand nombre de fonctions différentes. De nombreuses montres mécaniques se contentent ainsi d'afficher la date du jour dans un guichet, en sus de l'heure affichée par des aiguilles. Des affichages à grande date, dans lesquels la date est affichée au moyen de deux chiffres portés par deux indicateurs, sont aussi connus. Lorsque la place à disposition est suffisante, on ajoute parfois le mois, l'année ou le jour de la semaine dans un autre guichet.

Par ailleurs, les indicateurs (aiguilles ou disques) des montres mécaniques conventionnelles sont généralement entraînés par l'intermédiaire d'un train d'engrenage comprenant une succession de pignons et de roues. La rotation continue, toujours dans le même sens, des engrenages ne permet pas une grande flexibilité dans la commande de l'indicateur.

On connaît par ailleurs aussi des montres comportant une aiguille entraînée par une came. Cette solution est notamment employée pour des affichages rétrogrades. Une seule came est associée de manière fixe à chaque aiguille.

DE19649590A1 décrit un procédé pour l'affichage d'une grande date dans le guichet d'une montre bracelet en utilisant plusieurs cames. Chaque came est associée de manière définitive à un élément d'affichage et ce procédé ne permet donc pas de modifier le type d'informations affichées.

Le document CH693155 divulgue un mécanisme d'affichage couplé à un mécanisme d'entraînement principal ou à un engrenage différentiel pour des modes d'affichage alternatifs. L'engrenage différentiel comporte un pignon satellite et une première came permettant de sélectionner l'un des mécanismes d'entraînement alternatifs. Le mécanisme d'affichage peut être remis dans sa position d'origine à l'aide d'une seconde came.

### Bref résumé de l'invention

Un but de la présente invention est de proposer un mouvement de montre exempt des limitations des mouvements de montre connus.

Un autre but de l'invention est de proposer un mouvement de montre, notamment un mouvement mécanique, permettant de choisir la fonction affichée en un instant donné par un indicateur.

Selon l'invention, ces buts sont atteints notamment au moyen d'un mouvement horloger comportant un dispositif d'affichage comportant :
un ou plusieurs indicateurs rotatifs, dont le type d'indication affiché est sélectionnable au moyen d'un organe de commande externe au mouvement,
pour chacun desdits indicateurs, au moins une première et au moins une deuxième came agencée pour commander la position angulaire de cet indicateur, et
des moyens de sélection pour sélectionner la came agissant sur chaque indicateur.

Ces moyens de sélection peuvent par exemple être actionnés par la couronne pour choisir en tout temps la came dont la position détermine la valeur affichée par l'indicateur, ou le train d'engrenage déterminant la position de cette came.

Dans une variante, le dispositif d'affichage comporte des moyens de sélection pour sélectionner un train d'engrenage utilisé pour déterminer la position d'au moins l'une des cames.

Dans une variante préférentielle, le mouvement comporte un indicateur des dizaines et un indicateur des unités, par exemple sous la forme de disques permettant en collaboration d'afficher un nombre à deux chiffres par exemple dans un double guichet. Le mouvement comporte en outre plusieurs paires de cames, et des moyens pour choisir en tout temps la paire de cames commandant la paire d'indicateurs. Chaque paire correspond à une fonction différente affichée.

De plus, le but de l'invention peut être atteint au moyen d'un procédé pour sélectionner l'indication affichée par un indicateur d'un mouvement horloger, comportant une étape de sélection d'une came parmi au moins une première et une deuxième came agencée pour commander la position angulaire de cet indicateur, la selection étant effectuée au moyen d'un organe de commande externe à la montre, la came sélectionnée actionnant ledit indicateur.

A titre d'exemple, le mouvement de l'invention peut afficher au choix l'une des indications suivantes dans un guichet:
- la date du jour (de 1 à 31 ; fonction 1)
- le mois (de 1 à 12; fonction 2)
- l'année de révision (de 1 à 9, par exemple ; fonction 3)
- le nombre d'heures de réserve de marche (de 1 à 48, selon la montre ; fonction 4)
- la semaine (de 1 à 53)
- l'année en cours (de 00 à 99)
- etc

La fonction affichée est sélectionnée par le porteur de la montre, par exemple au moyen de la couronne. Chaque action sur la couronne permet de sélectionner la fonction suivante dans une séquence. L'indication sélectionnée est ensuite affichée en appuyant sur un poussoir qui permet d'agir sur des palpeurs (des doigts) dont la position est déterminée par la forme est la position angulaire de cames entraînées en rotation par un engrenage adapté à chaque fonction.

Dans un exemple, la came des unités comporte 60 dents et celle des unités est réduite d'un facteur 10, soit 6 dents. Cette configuration permet d'afficher des valeurs de 0 à 59. Des cames d'unité à 100 dents et des cames de dizaines à 10 dents peuvent aussi être employées pour des affichages de 0 à 99.

Une fois la sélection effectuée, les palpeurs (doigts) des unités et des dizaines viennent se positionner contre la came correspondante et par l'intermédiaire d'un levier (bascule amplificatrice) déplacent une crémaillère qui engraine un pignon pour indexer le disque correspondant et afficher l'information.

### Brève description des dessins

Des exemples de mise en oeuvre de l'invention sont indiqués dans la description illustrée par les figures annexées dans lesquelles :
La figure 1 illustre une vue en perspective d'une montre comportement un mouvement selon l'invention.
La figure 2 illustre schématiquement le mouvement horloger de l'invention.
La figure 3 est une vue en élévation du mouvement de la figure 2.
La figure 4 illustre une paire de cames employées dans le mouvement.
La figure 5 illustre le disque des unités du mouvement.
La figure 6 est une vue en perspective simplifiée des éléments du mouvement utiles à la compréhension de l'invention.

### Exemple(s) de mode de réalisation de l'invention

La figure 1 illustrée une vue en perspective d'une montre munie d'un mouvement mécanique selon l'invention. La montre comporte des aiguilles au centre pour afficher l'heure, les minutes et les secondes de manière entièrement conventionnelle, ainsi que dans cet exemple des petits cadrans pour afficher des indications auxiliaires, par exemple des durées chronométrées. Un guichet 14 permet d'afficher une indication numérique à deux chiffres portés par un disque des dizaines 15 et par un disque des unités 12. Le type d'indication affiché en un instant donné est sélectionné au moyen de la couronne 34 ou dans une variante à l'aide de l'un des boutons poussoirs 1. Le choix effectué est en outre indiqué par une aiguille 36 sur un petit cadran à 6 heures. L'indication souhaitée peut être affichée en permanence ou seulement lorsque le porteur de la montre appuie sur un des poussoirs 1. Dans cet exemple, l'indication affichée dans le guichet 14 correspond à une réserve de marche; la montre illustrée permet également d'afficher la semaine, l'année de révision ou la date dans le même guichet. D'autres fonctions sélectionnables peuvent être affichées. En outre, l'invention n'est pas limitée à des indicateurs 12, 15 constitués par des disques affichant une valeur dans un guichet ; des aiguilles peuvent aussi être commandées selon le même principe.

Nous allons maintenant décrire le principe du mécanisme de l'invention en nous référant simultanément aux figures 2, 3 et 6. Le mouvement comporte au moins deux cames, y compris une came des unités 6 et une came des unités 5 entraînées en rotation par un train d'engrenage non représenté. Dans cet exemple, la came des unités comporte 60 dents et la came des dizaines 6 dents. Les deux cames sont montées coaxialement sur l'axe 17 et tournent de façon synchrone dans le sens horaire. La vitesse de rotation, donnée par le train d'engrenage, peut dépendre de la fonction sélectionnée.

Des doigts (ou palpeurs) 3 respectivement 4 prennent la cote de la came 6 respectivement 5. Les doigts se déplacent selon la direction de la flèche F (figure 1) en fonction de la hauteur de la dent avec laquelle ils sont en contact. La position des doigts dépend donc du profil et de la position angulaire de la came correspondante.

Les doigts 3, 4 sont appuyés contre la came correspondante 6, respectivement 5 au moyen du sélecteur 2 exerçant une poussée dans le sens de la flèche F lorsque le poussoir 1 est actionné. Il est aussi envisageable d'employer des doigts en contact permanent avec la came correspondante, par exemple sous l'action d'un ressort.

Le doigt 3 est appuyé contre la came associée 6 en faisant pivoter le levier 26 autour de l'axe 9. L'extrémité du levier 26 opposée au doigt 3 est munie d'une articulation 10 engagée dans une crémaillère 28. Sur la figure 1, la liaison entre le levier 26 et la crémaillère 28 se fait au travers d'un bras 25 facultatif et non représenté sur la figure 6. Le pivotement du levier 26 sous l'action de la came 6 entraîne un déplacement longitudinal de la crémaillère 28, ce qui provoque une rotation du pignon 13 auquel le disque des unités 12 est associé. La position du disque des unités 12 est donc donnée par le profil et la position angulaire de la came associée 6. La forme et le pas des dents sur cette came sont déterminés de manière à ce que chaque passage du doigt 3 d'une dent à la suivante provoque un mouvement d'indexation net du disque associé, qui peut donc uniquement occuper un nombre limité de positions angulaires discrètes.

De la même manière, la came des dizaines 5 entraînée en rotation à la même vitesse que la came des unités provoque l'indexation du disque des dizaines 15. La transmission se fait au travers du doigt des dizaines 4, du levier 27, de la crémaillère 30-qui peut être liée à un bras 29 - et du pignon 31.

Dans l'exemple illustré avec une came des dizaines 5 comportant 6 dents et une came des unités 6 comportant 60 dents, le disque des dizaines est incrémenté dès que le disque des dizaines a effectué un tour plus un pas (pour passer de 0 à 10). Le doigt 4 en appui sur la came des dizaines passe donc sur la deuxième dent dès que la came des dizaines 5 a parcouru 66°.

Le mouvement illustré notamment sur la figure 3 comporte 4 paires de cames, c'est-à-dire 4 cames d'unités et 4 cames de dizaines permettant d'afficher 4 fonctions. La fonction 1 est donnée par les cames 6-5, la fonction 2 par les cames 18-19, la fonction 3 par les cames 20-21 et la fonction 4 par les cames 22-23. D'autres nombres de paires de cames peuvent être employés dans le cadre de l'invention.

Dans l'exemple illustré, toutes les cames sont superposées et montées coaxialement sur un axé 17. Les cames tournent donc de façon synchrone en étant entraînées par l'axe 17. Des cames juxtaposées peuvent cependant aussi être employées pour réduire l'épaisseur de la superposition. Par ailleurs, il est aussi possible d'employer des cames ou des paires de came tournant à des vitesses différentes, ou même dans des sens différents. Il est possible d'employer des cames d'unités et des cames de dizaines toutes identiques, mais tournant à des vitesses différentes et/ou déphasées. Il est aussi possible d'employer des paires de came munies de profils différents. Par ailleurs, il est aussi possible d'employer des cames tournant de manière non continue ou avec une vitesse angulaire variable.

Une des paires de came est sélectionnée pour afficher une des quatre fonctions dans le guichet en déplaçant les doigts des unités et des dizaines le long de la colonne 33, selon la flèche B. Le déplacement des doigts 3,4 est actionné au travers du sélecteur 2 par la manivelle ou le maneton 24 solidaire de la couronne 34 tournant dans le sens de la flèche H. D'autres moyens de sélection, par exemple au moyen d'un bouton poussoir ou en fonction d'événements prédéfinis de la montre peuvent être envisagés.

Une fois la position définie et une paire de cames sélectionnées, il suffit d'appuyer sur le poussoir 1 dans le sens de la flèche D pour déplacer toute la colonne 33 et palper les deux cames sélectionnée avec les doigts 3, 4 afin de déterminer la valeur affichée dans le guichet 14.

Une paire de cames 5-6 est illustrée à titre d'exemple sur la figure 4. On voit la came des unités 6 dont le profil externe est muni dans cet exemple de 60 dents espacées angulairement de 6°; la hauteur de chaque dent est indiquée par la référence a. La forme en escargot de la came provoque un déplacement de la crémaillère associée dans un sens à chaque pas d'incrémentation, puis un retour brusque dans l'autre sens après un tour complet de la came. D'autres profils, impliquant plus de mouvements de va-et-vient, peuvent être envisagés.

La came des dizaines 5 est munie dans cet exemple de 6 dents espacées angulairement de 60° avec une hauteur g. Comme pour la came 6, la crémaillère associée parcoure dans cet exemple non limitatif un déplacement linéaire dans un sens à chaque tour de la came, puis un retour rapide à la position initiale.

Les deux cames sont assemblées sur l'axe 17 permettant une articulation angulaire mais rendant les cames solidaires en rotation. L'axe 17 (ou chaque came individuellement) est entrainé en rotation par un train d'engrenage non représenté.

La figure 5 montre le disque des unités 12 muni de chiffres de 0 à 9 correspondant à 10 positions angulaires de la came des unités. Le disque des unités effectue un tour complet dans le sens horaire lorsque la came des unités est incrémentée de 10 positions, c'est-à-dire de 60°. Après 6 tours complets, dans cet exemple, la crémaillère 28 reprend sa position initiale et le disque 12 effectue 6 tours dans le sens anti-horaire. Un ressort 11, en forme de cône dans cet exemple, bloque momentanément la position du pignon 13 associé à l'indicateur afin d'assurer une position exacte des chiffres 35 dans le guichet 14. Un dispositif de dégagement du ressort 11 pendant le déplacement de la crémaillère n'est pas décrit ici.

Le disque des dizaines est réalisé de manière similaire, seules les indications marquées 35 étant éventuellement différentes. Dans l'exemple de la figure 6, destiné à afficher des nombres jusqu'à 59 au maximum, seuls les chiffres de 0 à 6 sont marqués sur le disque des dizaines.

Comme mentionné, le ou les disques des unités 12 est lié à la came des unités correspondante 6 par l'intermédiaire du levier 26 pivotant autour de l'axe 9. Le ou les disques des dizaines sont liés à la came des dizaines 5 par l'intermédiaire du levier 27 pivotant autour du même axe 9. Il est cependant possible de varier la forme et la dimension des leviers 26, 27, et/ou la position du point de pivotement 9, afin de varier le rapport d'amplification des leviers 26, 27 et ainsi de produire des déplacements angulaires des indicateurs différents pour une hauteur a, g de dent donnée.

L'exemple ci-dessus concerne un affichage de fonctions au travers d'un guichet, au moyen d'un disque des dizaines et d'un disque des unités. Les disques peuvent cependant aussi être remplacés par des aiguilles. Par ailleurs, des affichages non décimaux peuvent aussi être employés, par exemples pour afficher des secondes ou des minutes de 0 à 59 ou des heures de 0 à 11 ou de 0 à 23. L'invention s'applique aussi à des mouvements comportant un seul indicateur, par exemple un seul disque, et plusieurs cames dont l'une peut être sélectionnée au moyen d'un organe pour afficher la fonction choisie.

Les différentes cames ou paires de cames peuvent être entraînées à des vitesses différentes, au travers de trains d'engrenages indépendants, en fonction de l'indication que l'on souhaite afficher. Il est ainsi possible de réaliser plusieurs fonctions avec une seule came, ou paire de cames, en sélectionnant le train d'engrenage utilisé peur déterminer la position de cette came. Par ailleurs, il est aussi possible de prévoir une montre qui affiche par défaut toujours la même fonction dans le guichet, par exemple la date, et une fonction différente uniquement lorsqu'un organe de sélection 34 est actionné.

Dans l'exemple illustré, une indication est affichée dans le guichet uniquement lorsque le poussoir 1 est pressé. Il est cependant aussi possible d'appuyer les doigts 3, 4 contre la paire de cames sélectionnées même lorsque le poussoir n'est pas sélectionné, est de dégager ces doigts par exemple lors du changement de fonction. Cette variante a l'avantage d'afficher en tout temps une fonction, par exemple la fonction sélectionnée ou la fonction par défaut, dans le guichet 14.

### Liste des éléments illustrés à titre d'exemple sur les figures

- 1: Poussoir 1
- 2: Sélecteur
- 3: Doigt des unités
- 4: Doigt des dizaines
- 5: Came des dizaines 1
- 6: Came des unités 1
- 7: Axe du bras articulé 27 des dizaines
- 9: Axe du bras articulé 26 des unités
- 10: Articulation bras 26-crémaillère
- 11: Ressort en forme de cône
- 12: Disque des unités
- 13: Pignon des unités
- 14: Guichet
- 15: Disque des dizaines
- 17: Axe supportant l'ensemble des cames
- 18: Came des dizaines 2
- 19: Came des unités 2
- 20: Came des dizaines 3
- 21: Came des unités 3
- 22: Came des dizaines 4
- 23: Came des unités 4
- 24: Manivelle de contrôle de la position des doigts le long de la colonne 33
- 25: Bras des unités
- 26: Levier des unités
- 27: Levier des dizaines
- 28: Crémaillère des unités
- 29: Bras des dizaines
- 30: Crémaillère des dizaines
- 31: Pignon des dizaines
- 33: Colonne
- 34: Couronne
- 35: Chiffres sur le disque des unités
- 36: Affichage de fonction
- a: Hauteur des dents de la came 6
- g: Hauteur des dents de la came 5
- B: Sens de déplacement le long de la colonne 33
- D: Sens de déplacement du poussoir 1
- F: Sens de déplacement des doigts contre les cames
- H: Sens de rotation de la couronne

## Revendications

1. Mouvement horloger comportant un dispositif d'affichage comportant :
un ou plusieurs indicateurs (12, 15) rotatifs, dont le type d'indication affichée est sélectionnable au moyen d'un organe de commande (34) externe au mouvement,
pour chacun desdits indicateurs (12, 15), au moins une première et au moins une deuxième came (5, 6, 18, 19, 20, 21, 22, 23) agencée pour commander la position angulaire de cet indicateur (12, 15),
**caractérisé par** des moyens de sélection (34, 24, 33) pour sélectionner la came agissant sur chaque indicateur (12, 15).

2. Le mouvement de la revendication 1, la première et la deuxième came étant superposées et montées coaxialement sur un axe (17).

3. Le mouvement de l'une des revendications précédentes, lesdits moyens de sélection étant actionnés au moyen d'un poussoir ou d'une couronne (34) manipulable par le porteur de la montre.

4. Le mouvement de la revendication 3, ladite couronne actionnant une manivelle (24) ou un maneton pour déplacer un doigt palpant ladite came.

5. Le mouvement de l'une des revendications 1 à 4, comportant :
plusieurs paires de cames (5-6; 18-19; 20-21; 22-23) incluant au moins une paire de premières cames (5-6) et au moins une paire de deuxièmes cames (18-19),
un indicateur des unités (12), et
un indicateur des dizaines (15);
lesdits moyens de sélection étant aptes à sélectionner la paire de cames déterminant la position angulaire desdits indicateurs de dizaines et de unités en un instant donné.

6. Le mouvement de la revendication 5, dans lequel lesdites paires de cames sont superposées.

7. Le mouvement de la revendication 6, dans lequel lesdites paires de cames tournent toutes à la même vitesse angulaire.

8. Le mouvement de l'une des revendications 1 à 7, comportant un indicateur (36) pour indiquer sur un cadran la came ou la paire de cames sélectionnée.

9. Le mouvement de l'une des revendications 1 à 8, comportant des moyens de sélection pour sélectionner un train d'engrenage employé pour entraîner l'une des cames.

10. Le mouvement de l'une des revendications 5 à 7, comprenant :
une paire de doigts (3, 4), chacun associé à une came dans une desdites paires des cames pour palper le profil externe de la came,
un levier (26, 27) associé à chaque doigt, chaque levier pivotant autour d'un axe (7, 9) de pivotement lors des déplacements du doigt correspondant sous l'effet de la rotation de la came, de manière à entraîner une crémaillère (28, 30),
dans lequel les axes de pivotement (7, 9) des différents leviers sont non coaxiaux de manière à contrôler l'amplification des rotations desdits indicateurs provoquée par une hauteur (a, g) de dent donnée sur ledit profil externe.

11. Le mouvement de l'une des revendications 1 à 4, comportant une paire de premières cames (5, 6),
lesdits indicateurs comprenant un indicateur rotatif des unités (12) et un indicateur rotatif des dizaines (15), ledit indicateur des unités et ledit indicateur des dizaines affichant en collaboration un nombre à deux chiffres.

12. Le mouvement de l'une des revendications 1 à 11, dans lequel chaque came est agencée pour être entraînée en rotation et dans lequel, quand la came agit sur un desdits indicateurs, elle commande l'indicateur associé au travers d'une crémaillère (28) et d'un pignon (13).

13. Le mouvement de l'une des revendications 1 à 7 et 9 à 12, dans lequel :
chaque came a un profil externe avec une distance au centre variant le long de sa périphérie, et pour chacun desdits indicateurs (12, 15), le dispositif d'affichage comprend
un doigt (3, 4) pour palper le profil externe de la came sélectionnée pour agir sur cet indicateur,
un levier (26, 27) associé audit doigt (3, 4),
une crémaillère (28, 30) agencée pour être actionnée par ledit levier (26),
un pignon (13, 31) agencée pour être mis en rotation par ladite crémaillère (28, 30) ;
ledit indicateur (12, 15) agencée pour être étant entraîné par ledit pignon.

14. Le mouvement de la revendication 13, ledit dispositif d'affichage étant multifonction,
chacun desdits indicateurs étant un disque (12, 15) portant des chiffres (35) destinés à être affichés dans un guichet (14),
et dans lequel ledit doigt (3, 4) peut être appuyé contre la came sélectionnée en agissant sur un poussoir (1).

15. Le mouvement de la revendication 11, les cames dans la paire de premières cames (5, 6) étant entraînée de manière synchrone, une de ces premières cames ayant un profil externe comportant des dents espacées par un premier pas, et l'autre de ces premières cames ayant un profil comportant des dents espacées par un deuxième pas,
ledit deuxième pas étant un multiple de 10 dudit premier pas, de manière à provoquer une incrémentation de l'indicateur des dizaines après dix incrémentations de l'indicateur des unités.

16. Le mouvement de l'une des revendications 1 à 15, adapté à une montre-bracelet.

17. Procédé pour sélectionner l'indication affichée par un indicateur (12, 15) d'un mouvement horloger, comportant une étape de sélection d'une came parmi au moins une première et une deuxième came (5, 6, 18, 19, 20, 21, 22, 23) agencée pour commander la position angulaire de cet indicateur (12, 15), la sélection étant effectuée au moyen d'un organe de commande (34) externe à la montre, la came sélectionnée actionnant ledit indicateur.

18. Mouvement horloger comportant un dispositif d'affichage comportant :
un ou plusieurs indicateurs (12, 15) rotatifs, dont le type d'indication affichée est sélectionnable au moyen d'un organe de commande (34) externe au mouvement,
pour chacun desdits indicateurs (12, 15), au moins une première came (5, 6) agencée pour commander la position angulaire de cet indicateur (12, 15),
**caractérisé par** des moyens de sélection (34, 24, 33) pour sélectionner un train l'engrenage parmi plusieurs trains d'engrenage utilisés pour déterminer position de cette première came.

## Claims

1. Watch movement having a display mechanism with:
one or several rotating indicators (12, 15), of which the type of displayed indication can be selected by means of an order organ (34), which is extern of this movement,
for each of said indicators (12, 15), at least a first cam and at least a second cam (5, 6, 18, 19, 20, 21, 22, 23) arranged to control the angular position of the rotating indicator (12, 15),
**characterized in** having selection means (34, 24, 33) for selecting the cam acting on each indicator (12, 15).

2. The movement of claim 1, wherein the first and the second cam are superposed and mounted coaxial on an axis (17).

3. The movement one of the preceding claims, said selection means being actuated by means of a push-button or a crown (34) that can be operated by the watch wearer.

4. The movement of claim 3, said crown actuating a crank-handle (24) or crank-pin for displacing a feeler finger of said cam.

5. The movement of one of the claims 1 to 4, having:
several pairs of cams (5-6; 19-19; 20-21; 22-23), including at least a pair of first cams (5-6) and at least a pair of second came (18-19);
a units indicator (12), and
a tens indicator (15),
said means for selecting the cam pair are suitable for determining the angular position of said tens and units indicators at a given instant.

6. The movement of claim 5, wherein said cam pairs are superimposed.

7. The movement of claim 6, wherein said cam pairs all turn at the same angular speed.

8. The movement of one of the claims 1 to 7, having an indicator (36) to indicate on a dial the selected cam or cam pair.

9. The movement of one of the claims 1 to 8, having selection means for selecting a gear train used for driving on one of said cams.

10. The movement of one of the claims 5 to 7, having:
a pair of fingers (3, 4), each associated to one came of said pairs of cams for feeling the external profile of the cam,
a lever (26, 27) associated to each finger, each lever pivoting around a pivot staff (7, 9) when the corresponding finger moves under the effect of the cam's rotation so as to drive a rack (28, 30),
wherein the pivot staffs (7, 9) of the different levers are non-coaxial so as to control the amplification of the rotations of said indicators caused by a given tooth height (a, g) on said external profile.

11. The movement of one of the claims 1 to 4, comprising a pair of first cams (5, 6),
said indicators comprising a rotating units indicator (12) and a rotating tens indicator (15), said units indicator and said tens indicator displaying together a two-digit number.

12. The movement of one of the claims 1 to 11, wherein each cam is arranged to made into rotation and in which, when the cam acts on said indicators, he moves the associated indicator through a rack (28) and a pinion (13).

13. The movement of one of the claims 1 to 7 and 9 to 12, wherein:
each cam has an external profile with a distance to the center varying along its periphery, and for each of said indicators (12, 15), the display mechanism comprises:
a finger (3, 4) for feeling the external profile of the cam, selected for acting on the indicator,
a lever (26, 27) is associated to said finger (3, 4),
a rack (28, 30) is arranged for being actuated by said lever (26),
a pinion (13, 31) is arranged to rotate by said rack (28, 30);
said indicator (12, 15) is arranged for being driven by said pinion.

14. The movement of claim 13, said display mechanism being multifunctional,
each of said indicator being a disc (12, 15) bearing digits (35) designed to be displayed in an aperture (14),
and wherein said finger (3, 4) can be pressed against the selected cam by acting on a push-button (1).

15. The movement of claim 11, the cams in the first pair of cams (5, 6) being driven in synchronous fashion, one of the first cams having an external profile having teeth spaced by a first pitch, and the other of said cams having a profile having teeth spaced by a second pitch,
said second pitch being a multiple by 10 of said first pitch, so as to cause an increment of the tens indicator after ten increments of the units indicator.

16. The movement of one of the claims 1 to 16, adapted for a wristwatch.

17. Method for selecting the indication displayed by an indicator (12, 15) of a watch movement, including a step of selecting a cam from among at least a first and a second cam (5, 6, 18, 19, 20, 21, 22, 23) arranged for ordering the angular position of said indicator (12, 15), the selection being performed by means of a control organ (34) external to the watch, the selected cam actuating said indicator.

18. Watch movement having a display mechanism including
one or several rotating indicators (12, 15), of which the type of displaying indication can be selected by means of an order organ (34), which is extern of this movement,
for each of said indicators (12, 15), at least a first cam arranged to control the angular position of the rotating indicator (12, 15),
**characterized in** having selection means (34, 24, 33) selecting a gear train between a plurality of gear trains used for determining the position of said cam.

## Patentansprüche

1. Uhrwerk mit einem Anzeigemechanimus mit
einem oder verschiedenen rotierenden Zeigern (12, 15), von welchen der Typ der dargestellten Anzeige durch ein Wahlorgan (34), welches ausserhalb des Uhrwerks ist, ausgewählt werden kann,
für jeden der besagten Zeiger (12, 15) ist mindestens ein erster und mindestens ein zweiter Nocken (5, 6, 18, 19, 20, 21, 22, 23) angeordnet, um die winklinge Position von dem rotierenden Zeiger (12, 15) zu kontrollieren,
**gekennzeichnet durch** Auswahlmittel (34, 24, 33), um den Nocken, der auf jedem Zeiger einwirkt (12, 15) auszuwählen.

2. Uhrwerk gemäss Anspruch 1, wobei der erster und der zweite Nocken übereinander gelagert sind und auf einer Achse (17) koaxial befestigt sind.

3. Uhrwerk gemäss einem der vorhergehenden Ansprüche, besagter Auswahlmittel werden durch einen Druckknopf oder eine Krone (34) betätigt, der durch den Träger der Uhr betätigbar ist.

4. Uhrwerk gemäss Anspruch 3, wobei besagter Krone auf eine Handkurbel oder einen Hubzapfen wirkt, um einen Finger zubewegen, der besagten Nocken berührt.

5. Uhrwerk gemäss einem der Ansprüche 1 bis 4, mit
mehreren Paaren von Nocken (5-6; 19-19; 20-21 ;22-23), einschliesslich mindestens einem Paar von ersten Nocken (5-6) und mindestens einem Paar von zweiten Nocken (18-19),
einem Zeiger (12) für Einerstellen;
einem Zeiger (15) für die Zehnerstellen;
besagten Mittel, um das Nockenpaar sind geeignet, um die winkelige Position der besagten Einstellen- und Zehnerstellenzeigers zu einem gegebenen Moment zu bestimmen.

6. Uhrwerk gemäss Anspruch 5, wobei besagtes Paar von Nocken übereinander gelagert ist.

7. Uhrwerk gemäss Anspruch 6, wobei sich besagte Nockenpaare alle in der gleichen Winkelgeschwindigkeit bewegen.

8. Uhrwerk gemäss einem der Ansprüche 1 bis 7, mit einem Zeiger (36), um auf dem Zifferblatt den ausgewählten Nocken oder das Nockenpaar anzuzeigen.

9. Uhrwerk gemäss einem der Ansprüche 1 bis 8, umfassend Auswahlmittel, um ein Rädertrieb auszuwählen, der für den Antrieb von einem der besagten Nocken verwendet wird.

10. Uhrwerk gemäss einem der Ansprüche 5 bis 7, mit
einem Fingerpaar (3, 4), jedes assoziiert mit einem Nocken von besagten Paar von Nocken, um das externe Profile von dem Nocken abzutasten,
einem Hebel (26, 27) assoziiert mit jedem Finger, jeder Hebel ist um eine Schwenkachse (7, 9) schwenkbar, wenn sich der korrespondierte Finger unter dem Einfluss der Rotation des Nockens bewegt, um eine Zahnstange (28, 30) anzutreiben,
wobei die Schwenkachse (7, 9) von verschiedenen Hebeln nicht koaxial sind, um so die Verstärkung der Rotation von besagten Zeigern zu kontrollieren, die durch eine vorgegebene Zahnhöhe (a, g) von besagtem externen Profil verursacht wird.

11. Uhrwerk gemäss einem der Ansprüche 1 bis 4, umfassend ein Paar von ersten Nocken (5, 6),
besagte Zeiger umfassen einen rotierenden Einheitszeiger (12) und einen rotierenden Zehnerzeiger (15), besagten Einheitszeiger und besagten Zehnerzeiger zeigen zusammen eine zweistellige Nummer.

12. Uhrwerk gemäss einem der Ansprüche 1 bis 11, wobei jeder Nocken (6) angeordnet ist, um rotierend angetrieben zu werden, und in welchem der Nocken auf besagte Zeiger wirkt, er bewegt, den zugeordneten Zeiger durch eine Zahnstange (28) und ein Getrieberad.

13. Uhrwerk gemäss einem der Ansprüche 1 bis 7 und 9 bis 12, wobei:
jeder Nocken ein externes Profil mit einem Abstand zu dem Mittelpunkt entlang seinem Umfang hat, und für jeden von besagten Zeigern (12, 15) umfasst der Anzeigemechanismus:
einen Finger (3, 4), um das externe Profil des Nockens abzutasten, ausgewählt, um auf besagten Zeiger zu wirken,
ein Hebel (26, 27), der besagtem Finger (3, 4) zugeordnet ist,
ein Getrieberad (29, 30), das angeordnet ist, durch die Zahnstange (28, 30) in Rotation versetzt zu werden,
besagten Zeiger (12, 15), der angeordnet ist, um durch besagtes Getrieberad angetrieben zu werden.

14. Uhrwerk gemäss Anspruch 13, wobei besagter Anzeigemechanismus multifunktional ist,
wobei jeder von besagten Zeigern eine Scheibe (12, 15) ist, die Ziffern trägt, die durch eine Öffnung (14) angezeigt werden,
und wobei besagte Finger (3, 4) durch Drücken auf einen Druckknopf (1) gegen den ausgewählten Nocken drückt.

15. Uhrwerk gemäss Anspruch 11, wobei die Nocken in der ersten Paar von Nocken (5, 6) in synchroner Weise angetrieben werden, einer der ersten Nocken hat ein externes Profil mit Zähnen mit einem ersten Abstand, und die andere von besagten Nocken hat ein Profil mit Zähnen mit einem zweiten Abstand,
besagter zweiter Abstand ist mit 10 multipliziert, um so einen Anstieg des Zehnerzeigers nach zehn Anstiegen des Einheitenzeigers zu verursachen.

16. Uhrwerk gemäss Anspruch einem der Anstiege 1 bis 16, angepasst an eine Armbanduhr.

17. Verfahren, um einen Anzeige, die durch einen Zeiger (12, 15) einer Uhrwerks auszuwählen, einschliesslich einem Schritt von Auswählen eines Nockens von mindestens einem ersten und einem zweiten Nocken (5, 6, 18, 19, 20, 21, 22, 23) angeordnet, um die winklige Position des besagten Zeigers (12, 15) auszuwählen, wobei die Auswahl durch ein Kontrollorgan (34), extern zu der Uhr ist, geschieht, und wobei die Nocken besagten Zeiger antreiben.

18. Uhrwerk mit einem Anzeigemechanimus mit
einem oder verschiedenen rotierenden Zeigern (12, 15), von welchen der Typ der dargestellten Anzeige durch ein Wahlorgan (34), welches ausserhalb des Uhrwerks ist, ausgewählt werden kann,
für jeden der besagten Zeiger (12, 15) ist mindestens ein erster und mindestens ein zweiter Nocken (5, 6, 18, 19, 20, 21, 22, 23) angeordnet, um die winklinge Position von dem rotierenden Zeiger (12, 15) zu kontrollieren,
**gekennzeichnet durch** Auswahlmittel (34, 24, 33), um eine Getrieberad zwischen einer Vielzahl von Getrieberädern auszuwählen, das verwendet wird, um die Position von besagtem Nocken zu bestimmen.
